# EUROPÄISCHE PATENTSCHRIFT

(11) **EP 0 270 519 B1**
(45) Veröffentlichungstag und Bekanntmachung des Hinweises auf die Patenterteilung: **18.07.1990**
(21) Anmeldenummer: 87890264.2
(22) Anmeldetag: 20.11.1987
(51) Int. Cl.: F02M 55/00, F02M 59/26

(54) **Pumpenelement einer Brennstoffeinspritzpumpe für Einspritzbrennkraftmaschinen**
Pump element of a fuel injection pump for an injection combustion engine
Elément de pompe d'une pompe à injection de combustible pour moteur à injection

(30) Priorität: 21.11.1986 AT 3119/86
(43) Veröffentlichungstag der Anmeldung: 08.06.1988
(73) Patentinhaber: ROBERT BOSCH AG, 1110 Wien (AT)
(72) Erfinder: Stipek, Theodor, Dipl.-Ing. Dr., A-5400 Hallein (AT)
(74) Vertreter: Haffner, Thomas M., Dr.

(56) Entgegenhaltungen:
- DE-A- 1 954 123
- DE-A- 2 932 503
- FR-A- 788 642
- FR-A- 887 767
- GB-A- 2 152 155
- US-A- 2 513 883

## Beschreibung

Die Erfindung bezieht sich auf ein Pumpenelement einer Brennstoffeinspritzpumpe für Einspritzbrennkraftmaschinen, bei welchem die Pumpenkolbenbüchse wenigstens eine Saug- und Überströmbohrung aufweist, die durch Steuerkanten des Pumpenkolbens überschliffen wird, wobei wenigstens eine im Bereich der Kolbenstirnfläche angeordnete Steuerkante den Förderbeginn und wenigstens eine am Kolbenmantel angeordnete, insbesondere schräge, Steuerkante das Förderende bestimmt und wobei während wenigstens eines Teiles des Druckhubes des Pumpenkolbens eine gedrosselte Leitungsverbindung zwischen dem Arbeitsraum des Pumpenkolbens und der Saug- und Überströmbohrung besteht, wobei die gedrosselte Leitungsverbindung von mehreren parallel zur den Förderbeginn bestimmenden Steuerkante angeordneten Radialbohrungen gebildet ist, welche mit dem Arbeitsraum des Pumpenkolbens in Verbindung stehen.

Aus der DE-A 1 954 123 ist eine Kraftstoffeinspritzpumpe für Dieselmotoren bekanntgeworden, bei welcher in einer einen Leerlaufbetrieb des Kolbens entsprechenden Stellung während eines Teiles des Druckhubes eine gedrosselte Leitungsverbindung zwischen dem Arbeitsraum des Pumpenkolbens und einer Saug- und Überströmbohrung besteht, wodurch eine gewisse Kraftstoffmenge gedrosselt abströmen soll, um die Einspritzdauer im Leerlauf zur Erzielung der gewünschten Fördermenge zu verlängern und derart eine Verringerung des Verbrennungsgeräusches im Leerlauf zu erzielen.

Durch den plötzlichen Abschluß der Saug- und Überströmbohrung bei Förderbeginn bilden sich Dampfblasen bzw. Hohlräume in der Saug- und Überströmbohrung. Durch den Pumpenkolben wird der Kraftstoff im Arbeitsraum der Pumpe auf sehr hohe Drücke von beispielsweise 1500 bar und auch mehr gebracht und bei Förderende strömt dieser hochkomprimierte Kraftstoff in die Saug- und Überströmbohrung. Wenn keine Vorsorge für die Wegförderung dieser Dampfblasen getroffen wird, implodieren dieselben infolge der plötzlichen Drucksteigerung in der Saug- und Überströmbohrung und es werden dadurch Kavitationen und Erosionen an der Wandung der Saug- und Überströmbohrung und auch am Kolbenmantel und an der Steuerkante verursacht. Aus der DE-A 2 807 808 ist bekannt geworden, Kraftstoff, der im Pumpenarbeitsraum unter Druck gesetzt wurde, über eine Drosselöffnung abzuzweigen und vor dem Aufsteuern der Saug- und Überströmbohrung in diese einzuführen, um Dampfblasen aus dieser Saug- und Überströmbohrung wegzufördern. Aus der GB-A 2 151 155 ist eine ähnliche Ausbildung bekanntgeworden, bei welcher zwei im wesentlichen radial auf die Pumpenkolbenachse verlaufende Drosselbohrungen vorgesehen sind. Bei diesen bekannten Anordnungen gelangt der abgezweigte Brennstoff in eine Ausnehmung am Kolbenmantel und wird, sobald diese Ausnehmung die Saug- und Überströmbohrung überschleift, in die Saug- und Überströmbohrung gefördert. Hiebei wird aber lediglich der Druck in der Saug- und Überströmbohrung durch den abgezweigten Brennstoff erhöht, wodurch eine Tendenz zur Förderung der Dampfblasen in Richtung zum -Saugraum besteht, jedoch ist noch kein sicheres Wegfördern der Dampfblasen aus dem kritischen Bereich der Kolbenwandung und der Steuerkanten der Saug- und Überströmbohrung ermöglicht.

Die Erfindung stellt sich zur Aufgabe, solchen Kavitationen im kritischen Bereich entgegenzuwirken und die Intensität der Wegförderung der Dampfblasen aus diesem kritischen Bereich zu erhöhen.

Zur Erfüllung dieser Aufgabe besteht die Erfindung im wesentlichen darin, daß eine Mehrzahl von Radialbohrungen unmittelbar an der Mantelfläche des Pumpenkolbens in einem die Saug- und Überströmbohrung überschleifenden Bereich derselben mündet, daß die Mündungen der Radialbohrungen in gleichen Abständen von der Steuerkante liegen und daß die Radialbohrungen nur in jenen Bereichen des Kolbenmantels münden, welche einer Drehstellung des Pumpenkolbens für große Einspritzmengen entsprechen. Dadurch, daß eine Mehrzahl von Radialbohrungen unmittelbar in die Mantelfläche des Pumpenkolbens mündet und nicht in eine Ausnehmung der Kolbenwandung, tritt der aus dem Arbeitsraum des Pumpenkolbens abgezweigte, unter hohem Druck stehende Brennstoff in Form eines gerichteten Strahles in die Saug- und Überströmbohrung ein und durch diesen gerichteten Strahl wird die auf die Dampfblasen ausgeübte Wegförderwirkung wesentlich verbessert. Durch die Anordnung mehrerer Radialbohrungen entlang der den Förderbeginn bestimmenden Steuerkante wird sichergestellt, daß jeweils wenigstens ein entsprechender gedrosselter Brennstoffstrahl zur Wegförderung der Dampfblasen in Richtung zum Saugraum austritt, wobei die radiale Richtung der Spülbohrungen einen ordnungsgemäßen Abtransport der Dampfblasen bzw. Hohlräume garantiert. Durch die nebeneinanderliegenden Radialbohrungen, welche in jeder Drehlage einen oder mehrere dünne Spülstrahlen in die Saug-und Überströmbohrung abgeben, wird dabei ein Spülvorhang bzw. Spülfächer zum Abtransport der Dampfblasen unter möglichst geringer Verfälschung der Fördermenge aus dem Pumpenraum erzielt. Dadurch, daß die Mündungen der Radialbohrungen in gleichen Abständen von der Steuerkante liegen, werden in allen Verdrehstellungen gleiche Verhältnisse aufrechterhalten. Dadurch, daß die Radialbohrungen nur in jenen Bereichen des Kolbenmantels münden, welche einer Drehstellung des Pumpenkolbens für große Einspritzmengen entsprechen, kann gezielt eine Beseitigung der bei großen Einspritzmengen vermehrt auftretenden und daher besonders schädlichen Dampfblasen bewirkt werden.

Gemäß einer bevorzugten Ausführungsform der Erfindung verlaufen die Radialbohrungen ungefähr parallel zu den Erzeugenden der Saug- und Überströmbohrung, wodurch die Wegförderung des über die gedrosselte Leitungsverbindung austretenden Strahles optimal wird.

Bei Brennstoffeinspritzpumpen, welche mit hohen Drücken, wie beispielsweise 1500 bar oder darüber arbeiten, ist es zweckmäßig, daß die Pumpenkolbenbüchse zwei diametral gegenüberliegende Saug-und Überströmbohrungen aufweist, wobei die Steuerkanten des Pumpenkolbens zentralsymmetrisch an beiden Kolbenseiten angeordnet sind, um eine einseitige hohe Belastung des Pumpenkolbens, welche zu einem erhöhten Verschleiß des Pumpenkolbens und der Pumpenkolbenbüchse führt, zu vermeiden, Bei solchen Pumpenelementen sind gemäß der Erfindung die Mündungen der Radialbohrungen zentralsymmetrisch an beiden Kolbenseiten angeordnet, so daß in beiden Saug- und Überströmbohrungen die Dampfblasen weggefördert werden. Bei solchen mit hohen Drücken arbeitenden Pumpenelementen ist die Gefahr der Entstehung von Kavitationen und Erosionen besonders groß und es ist daher wesentlich, daß diese Gefahr im Bereich der beiden Saug- und Überströmbohrungen ausgeschaltet wird.

Gemäß einer vorteilhaften Ausführungsform der Erfindung gehen die Radialbohrungen von einer zentralen, über einen Drosselquerschnitt mit dem Arbeitsraum des Pumpenkolbens in Verbindung stehenden Bohrung des Pumpenkolbens aus. Dadurch wird es ermöglicht, die Bohrungen präzise senkrecht zur Achse des Pumpenkolbens anzuordnen. Gemäß der Erfindung sind zweckmäßig die Radialbohrungen in gleichen Abständen voneinander angeordnet. Dadurch werden bei allen Verdrehstellungen des Pumpenkolbens gleiche Verhältnisse geschaffen und dadurch, daß der Drosselquerschnitt in der zentralen Bohrung vorgesehen ist, bleibt die aust dem Arbeitsraum des Pumpenkolbens abgezweigte Brennstoffmenge unabhängig von der Anzahl der mit den Saug- und Überströmbohrungen in Verbindung stehenden Radialbohrungen stets gleich.

Gemäß der Erfindung ist die Anordnung vorzugsweise so getroffen, daß die Mündungen der Radialbohrungen in einem Abstand von der den Förderbeginn bestimmenden Steuerkante liegen, welcher kleiner ist als der halbe Durchmesser der Saug- und Überströmbohrung. Dadurch wird erreicht, daß der druch die Radialbohrungen austretende Kraftstoffstrahl bereits bei Förderbeginn oder kurz nach förderbeginn in die Saug- und Überströmbohrung eintritt, so daß genügend Zeit verbleibt, um die Gasblasen aus der Saug- und Überströmbohrung wegzufördem. Durch den in die Saug- und Überströmbohrung eintretenden Kraftstoffstrahl wird auch der Druck in der Saug- und Überströmbohrung erhöht. Diese Druckerhöhung ist aber geringer als die bei Förderende durch den Absteuerstrahl auftretende Druckerhöhung. Es werden daher die noch in der Saug- und Überströmbohrung befindlichen Gasblasen zu einem weicheren Implodieren gebracht, wodurch die Kavitations- und Erosionserscheinungen wesentlich verringert werden.

Dadurch, daß die Radialbohrungen knapp unter der den Förderbeginn bestimmenden Steuerkante an der Kolbenmantelfläche münden, wird der Fördereffekt bereits bei Förderbeginn oder knapp nach Förderbeginn erreicht. Gemäß der Erfindung können aber auch parallel zur das Förderende bestimmenden Steuerkante und in gleichen Abständen von dieser Radialbohrungen an der Mantelfläche des Pumpenkolbens münden. Dadurch wird auch noch bei Förderende ein Wegfördern der Gasblasen erreicht.

Die Radialbohrungen werden nur über einen kurzen Zeitraum durch die Saug- und Überströmbohrungen aufgesteuert. Dadurch wird die durch die Radialbohrungen austretende Brennstoffmenge gering gehalten, so daß die Fördercharakteristik nicht wesentlich beeinflußt wird.

In der Zeichnung ist die Erfindung an Hand eines Ausführungsbeispieles schematisch erläutert.

Fig. 1 und 1 a zeigen einen Axialschnitt durch Pumpenkolben und Pumpenkolbenbüchse, wobei Fig. 1 die Kolbenstellung knapp nach Förderbeginn und Fig. 1a die Kolbenstellung bei Förderende darstellt; Fig. 2 zeigt eine Abwicklung der Kolbenmantelfläche in größerem Maßstab bei einer Ausführung nach Fig. 1; Fig. 3 zeigt eine Variante in Form einer Abwickelung der Kolbenmantelfläche.

Der Pumpenkolben 1 ist in der Pumpenkolbenbüchse 2 zu auf- und abgehender Bewegung geführt. Der Antrieb ist nicht dargestellt. In der Pumpenkolbenbüchse 2 sind zwei Saug- und Überströmbohrungen 3 einander diametral gegenüberliegend angeordnet. Die Oberkante 4 des Pumpenkolbens 1 steuert durch Überschleifen der Saug- und Überströmbohrungen 3 den Förderbeginn und die schrägen Steuerkanten 5 steuern das Förderende durch Uberschleifen der Saug- und Überströmbohrungen 3. Im Pumpenkolben ist eine zentrale Bohrung 6 vorgesehen, von welcher radiale Bohrungen 7 ausgehen, die unmittelbar an der Mantelfläche des Kolbens 1 münden. Die Mündungen 8 dieser radialen Bohrungen werden daher unmittelbar durch die Wandungen 9 der Saug- und Überströmbohrungen 3 aufgesteuert. Die zentrale Bohrung 6 steht über einen Drosselquerschnit 10 mit dem Arbeitsraum 11 des Pumpenkolbens 1 in Verbindung, so daß diese Drossel 10 auf alle Radialbohrungen 7 wirkt.

Aus den Radialbohrungen 7 tritt bereits bei Förderbeginn oder knapp nach diesem ein gerichteter Brennstoffstrahl aus, der durch den Pfeil 12 angedeutet ist. Dieser gerichtete Brennstoffstrahl fördert die Gasblasen 13 in Richtung zum Ansaugraum aus den Saug- und Überströmbohrungen 3 weg. Mit einem Pfeil 14 ist die Richtung des bei Förderende austretenden Brennstoffstrahles angedeutet (Fig. ia). Dieser bei Förderende austretende scharfe Brennstoffstrahl wird durch die durch die Radialbohrungen 7 austretenden Brennstoffstrahlen gestört und von den Wandungen 9 der Saug- und Überströmbohrungen abgelenkt. Der Abstand 15 der voneinander in gleichem Abstand liegenden Mündungen 8 der Radialbohrungen 7 von der Kolbenstimfläche 4 ist sehr klein bemessen und die Mündungen 8 der Bohrungen 7 sind durchwegs in gleichem Abstand 15 von der Kolbenstirnfläche 4, welche den Förderbeginn steuert, angeordnet.

Bei der Anordnung nach Fig. 3 sind auch entlang der das Förderende bestimmenden schrägen Steuerkante 5 Bohrungen 16 angeordnet, welche durchwegs in gleichem Abstand 17 von dieser Steuerkante 5 liegen.

## Patentansprüche

1. Pumpenelement einer Brennstoffeinspritzpumpe für Einspritzbrennkraftmaschinen bei welchem die Pumpenkolbenbüchse (2) wenigstens eine Saug-und Überströmbohrung (3) aufweist, die durch Steuerkanten (4, 5) des Pumpenkolbens (1) überschliffen wird, wobei wenigstens eine im Bereich der Kolbenstirnfläche angeordnete Steuerkante (4) den Förderbeginn und wenigstens eine am Kolbenmantel angeordnete, insbesondere schräge, Steuerkante (5) das Förderende bestimmt und wobei während wenigstens eines Teiles des Druckhubes des Pumpenkolbens (1) eine gedrosselte Leitungsverbindung zwischen dem Arbeitsraum (11) des Pumpenkolbens (1) und der Saug- und Überströmbohrung (3) besteht, wobei die gedrosselte Leitungsverbindung von mehreren parallel zur den Förderbeginn bestimmenden Steuerkante (4) angeordneten Radialbohrungen (7) gebildet ist, welche mit dem Arbeitsraum (11) des Pumpenkolbens (1) in Verbindung stehen, dadurch gekennzeichnet, daß eine Mehrzahl von Radialbohrungen (7) unmittelbar an der Mantelfläche des Pumpenkolbens in einem die Saug- und Überströmbohrung (3) überschleifenden Bereich derselben mündet, daß die Mündungen (8) der Radialbohrungen (7) in gleichen Abständen von der Steuerkante (4) liegen und daß die Radialbohrungen (7) nur in jenen Bereichen des Kolbenmantels münden, welche einer Drehstellung des Pumpenkolbens (1) für große Einspritzmengen entsprechen.

2. Pumpenelement nach Anspruch 1, dadurch gekennzeichnet, daß die Radialbohrungen (7) ungefähr parallel zu den Erzeugenden der Saug- und Überströmbohrung (3) verlaufen.

3. Pumpenelement nach Anspruch 1 oder 2, dadurch gekennzeichnet, daß die Radialbohrungen (7) von einer zentralen, über einen Drosselquerschnitt (10) mit dem Arbeitsraum des Pumpenkolbens in Verbindung stehenden Bohrung des Pumpenkolbens (1) ausgehen.

4. Pumpenelement nach Anspruch 1, 2 oder 3, dadurch gekennzeichnet, daß die Radialbohrungen (7) in gleichen Abständen voneinander angeordnet sind.

5. Pumpenelement nach einem der Ansprüche 1 bis 4, dadurch gekennzeichnet, daß die Mündungen (8) der Radialbohrungen (7) in einem Abstand von der den Förderbeginn bestimmenden Steuerkante (4) liegen, welcher kleiner ist als der halbe Durchmesser der Saug- und Überströmbohrung (3).

6. Pumpenelement nach einem der Ansprüche 1 bis 5, dadurch gekennzeichnet, daß auch parallel zur das Förderende bestimmenden Steuerkante (5) und in gleichen Abständen von dieser Radialbohrungen (7) an der Mantelfläche des Pumpenkolbens (1) münden.

7. Pumpenelement nach einem der Ansprüche 1 bis 6, bei welchem die Pumpenkolbenbüchse (2) zwei diametral gegenüberliegende Saug- und Überströmbohrungen (3) aufweist, wobei die Steuerkanten (4, 5) des Pumpenkolbens (1) zentralsymmetrisch an beiden Kolbenseiten angeordnet sind, dadurch gekennzeichnet, daß die Mündungen (8) der Radialbohrungen (7) zentralsymmetrisch an beiden Kolbenseiten angeordnet sind.

## Claims

1. A pump element of a fuel injection pump for fuel- injected internal combustion engines, in which the pump piston bushing (2) has at least one suction and overflow bore (3) over which control edges (4, 5) of the pump piston (1) slide, at least one control edge (4) disposed in the region of the piston end face determining the start of flow and at least one, in particular oblique control edge (5) disposed on the piston casing determining the end of flow, and, during at least part of the compression stroke of the pump piston (1), a throttled line connexion being present between the operating chamber (11) of the pump piston (1) and the suction and overflow bore (3), the throttled line connexion being formed by a plurality of radial bores (7) which are arranged parallel to the control edge (4) determining the start of flow and which are connected to the operating chamber (11) of the pump piston (1), characterized in that a plurality of radial bores (7) open directly onto the casing surface of the pump piston in an area thereof which slides over the suction and overflow bore (3), the openings (8) of the radial bores (7) are at equal distances from the control edge (4), and the radial bores (7) open into only those areas of the piston casing which correspond to a rotational position of the pump piston (1) for large injection quantities.

2. A pump element according to Claim 1, characterized in that the radial bores (7) extend approximately parallel to the generatrices of the suction and overflow bore (3).

3. A pump element according to Claim 1 or 2, characterized in that the radial bores (7) radiate from a central bore of the pump piston (1) connected to the operating chamber of the pump piston by way of a throttle section (10).

4. A pump element according to Claim 1, 2 or 3, characterized in that the radial bores (7) are arranged at equal distances from one another.

5. A pump element according to any one of Claims 1 to 4, characterized in that the openings (8) of the radial bores (7) are at a distance from the control edge (4) determining the start of flow which is smaller than half the diameter of the suction and overflow bore (3).

6. A pump element according to any one of Claims 1 to 5, characterized in that the radial bores (7) also open onto the casing surface of the pump piston (1), parallel to the control edge (4) determining the end of flow and at equal distances from the said control edge.

7. A pump element according to any one of Claims 1 to 6, in which the pump piston bushing (2) has two diametrically opposite suction and overflow bores (3), the control edges (4, 5) of the pump piston (1) being arranged centrally symmetrically on both sides of the piston, characterized in that the openings (8) of the radial bores (7) are arranged centrally symmetrically on both sides of the piston.

## Revendications

1. Elément de pompe appartenant à une pompe d'injection de combustible pour moteurs à combustion interne à injection, dans lequel la chemise (2) de piston de pompe présente au moins un orifice d'aspiration et de décharge (3) au droit duquel passent des arêtes de commande (4, 5) du piston de pompe, et dans lequel au moins une arête de commande (1) disposée dans la région de la surface frontale du piston détermine le début d'injection et au moins une arête de commande (5), notamment oblique, prévue sur la surface latérale du piston, détermine la fin d'injection, et où, pendant au moins une partie de la course d'injection du piston de pompe (1), il existe une liaison de communication étranglée entre la chambre de travail (11) du piston de pompe et l'orifice d'aspiration et de décharge, la liaison de communication étranglée étant formée de plusieurs orifices radiaux (4) disposés parallèlement à l'arête de commande (4) qui détermine le début d'injection, et qui sont en communication avec la chambre de travail (11) du piston de pompe (1), caractérisé en ce qu'une pluralité d'orifices radiaux (7) débouchent immédiatement au niveau de la surface latérale du piston de pompe dans une région de ce piston qui passe sur l'orifice d'aspiration et de décharge (3), que les débouchés (8) des orifices radiaux (7) se trouvent à des distances égales de l'arête de commande (4) et que les orifices radiaux (7) débouchent uniquement dans les régions de la paroi du piston qui correspondent à une position angulaire du piston de pompe (1) prévue pour les grandes quantités d'injection.

2. Elément de pompe selon la revendication 1, caractérisé en ce que les orifices radiaux (7) s'étendent à peu près parallèlement aux génératrices de l'orifice d'aspiration et de décharge (3).

3. Elément de pompe selon la revendication 1 ou 2, caractérisé en ce que les orifices radiaux (7) partent d'un perçage central du piston (1) de la pompe, qui est en communication avec la chambre de travail du piston de pompe par une section étranglée (10).

4. Elément de pompe selon la revendication 1, 2 ou 3, caractérisé en ce que les orifices radiaux (7) sont disposés à égale distance les uns des autres.

5. Elément de pompe selon une des revendications 1 à 4, caractérisé en ce que les débouchés (8) des orifices radiaux (7) se trouvent à une distance de l'arête de commande (4) déterminant le début d'injection qui est inférieure au rayon de l'orifice d'aspiration et de décharge (3).

6. Elément de pompe selon une des revendications 1 à 5, caractérisé en ce que des orifices radiaux (7) débouchent aussi dans la surface latérale du piston (1) de la pompe parallèlement à l'arête de commande (5) déterminant la fin d'injection, et à des distances de cette arête qui sont égales entre elles.

7. Elément de pompe selon une des revendications 1 à 6, dans lequel la chemise (2) du piston de pompe présente deux orifices d'aspiration et de décharge (3) diamétralement opposés, les arêtes de commande (4, 5) du piston (1) de la pompe étant dipo- sées sur les deux côtés du piston dans des dispositions symétriques par rapport à un centre, caractérisé en ce que les débouchés (8) des orifices radiaux (7) sont disposés sur les deux côtés du piston dans des dispositions symétriques par rapport à un centre.
